# FASCICULE DE BREVET EUROPEEN

(11) **EP 0 648 542 B1**
(45) Date de publication et mention de la délivrance du brevet: **16.12.1998**
(21) Numéro de dépôt: 94420272.0
(22) Date de dépôt: 11.10.1994
(51) Int. Cl.: B04B 15/06

(54) **Dispositif étanche et déformable élastiquement pour le débatissage de la couche résiduelle**
Abgedichtete elastisch verformbare Vorrichtung zum Ablösen der Filterkuchengrundschicht
Sealed elastically deformable device for removing the residual filter cake layer

(30) Priorité: 13.10.1993 FR 9312391
(43) Date de publication de la demande: 19.04.1995
(73) Titulaire: ROBATEL, F-69740 Genas (FR)
(72) Inventeur: Martin, Michel, F-69002 Lyon (FR)
(74) Mandataire: Karmin, Roger

(56) Documents cités:
- DE-A- 3 518 648
- PATENT ABSTRACTS OF JAPAN vol. 8, no. 205 (C-243) (1642) 19 Septembre 1984 & JP-A-59 095 954 (KAKOUKI KANKIYOU SERVICE K.K.) 2 Juin 1984
- PATENT ABSTRACTS OF JAPAN vol. 9, no. 134 (C-285) 8 Juin 1985 & JP-A-60 022 955 (KAKOUKI KANKIYOU SERVICE K.K.) 5 Février 1985

## Description

La présente invention a trait à un dispositif pour le débatissage du gâteau et/ou de la couche résiduelle retenue contre la toile filtrante d'un panier d'une centrifugeuse à axe horizontal ou vertical après centrifugation de la substance à traiter.

Le gâteau est constitué par le solide filtré de la substance à traiter, tandis que la couche résiduelle est formée par le solide filtré restant contre la toile filtrante après le raclage du gâteau afin d'éviter la détérioration de ladite toile par l'élément tranchant du racloir.

Généralement la couche résiduelle est retirée de la centrifugeuse soit parce qu'elle gêne la filtration entre deux centrifugations du même produit et ceci par un effet de colmatage, soit parce qu'un changement de substance à traiter oblige le retrait complet du produit préalablement décanté.

On connaît des dispositifs qui permettent de retirer la couche résiduel le lorsque la centrifugeuse est soit à l'arrêt, soit entraînée en rotation.

Lorsque la centrifugeuse est à l'arrêt la couche résiduelle est retirée manuellement à l'aide d'un outil spécial. Cette intervention est dangereuse car l'opérateur rentre en contact avec le produit qui peut comporter des agents nocifs. En outre cette technique est longue et coûteuse et risque de polluer le produit décanté du fait de l'ouverture de la machine.

Lorsque la centrifugeuse est entraînée en rotation, il existe différents dispositifs pour le débatissage de la couche résiduelle, tels que des accessoires pneumatiques ou mécaniques. Lors de l'utilisation d'accessoires de débatissage pneumatiques on remarque que la force d'impact du gaz projeté sous pression ne suffit pas pour enlever complètement le produit décanté, du fait de la faible densité du gaz injecté. Par contre lors de l'utilisation d'accessoires de débatissage mécaniques ou raclettes on constate que le contact de l'élément plastique sur la toile filtrante use cette dernière, entraînant des pertes de toile dans le solide ce qui oblige une vérification constante de celle-ci.

On connaît d'après la demande de brevet allemand DE-A1-35 18 648 et les brevets japonais JP 59 95954 et JP-60 022955 des dispositifs sous pression pour le retrait du solide filtré formant le gâteau.

La demande de brevet allemand DE-A1-35 18 648 divulgue une natte élastique disposée entre la paroi interne du panier et la toile filtrante. Des canaux sont prévus entre cette paroi interne et la natte, permettant une circulation d'air comprimé destinée à déplacer la natte en direction de l'axe de rotation de la machine, de manière à casser la couche résiduelle placée contre la toile filtrante. Des gouttières sont en outre prévues entre la natte et la toile filtrante en vue de l'évacuation du liquide durant la centrifugation.

Un tel agencement présente cependant certains inconvénients en ce sens que la natte a tendance à retenir le liquide, ce qui est préjudiciable au séchage de la couche solide.

Le brevet Japonais JP 59 95954 montre une poche élastique étanche qui est placée entre la paroi interne du panier et la toile filtrante. La poche comporte un certain nombre de trous pour permettre l'évacuation du liquide lors de la centrifugation. Un gaz sous pression est envoyé à l'intérieur de la poche pour déplacer la toile filtrante en direction de l'axe de rotation de la machine afin de casser la couche résiduelle restant contre la toile filtrante après le raclage du gâteau.

Le dispositif comporte certains inconvénients en ce qui concerne la poche élastique qui empêche le passage d'une grande quantité de liquide à l'intérieur de la machine. En effet le liquide est retenu en amont de la toile filtrante par suite de la présence de la poche étanche qui réduit la surface de filtration, ce qui dégrade considérablement le séchage de la couche solide.

Le brevet Japonais JP 60 022955 montre une toile filtrante à double épaisseur de manière à constituer une poche qui se déforme sous l'action d'un fluide sous pression. Dans ce dispositif il est difficile de construire une poche laissant passer la phase liquide durant l'essorage et pouvant ensuite se gonfler et rester étanche sous une pression élevée variant entre 3 et 6 bar.

C'est à ces inconvénients qu'entend plus particulièrement remédier la présente invention.

Le dispositif de débatissage suivant la présente invention a pour but de permettre une parfaite évacuation du liquide contenu dans la substance à traiter et de casser la couche solide obtenu après centrifugation sous l'effet d'une poussée.

Le dispositif comprend une première toile ou grille à large maille fixée contre la face interne de la calandre du panier, au moins un tube souple et étanche raccordé à une source de gaz sous pression et qui est en appui contre la première toile ou grille, une seconde toile ou grille identique à la première, qui recouvre le tube souple de manière que ce dernier soit pris en sandwich entre la première et seconde toile ou grille, et une toile filtrante à maille fine qui est fixée contre la seconde toile ou grille.

Le tube souple présente la forme soit d'un tore, soit d'une hélice, soit d'un C fermé à ses extrémités qui est solidaire de poches verticales régulièrement espacées sur son pourtour. Le tube souple peut également présenter une section carrée ou rectangulaire de manière à augmenter la surface d'appui contre la couche solide décantée.

Le dessin annexé, donné à titre d'exemple, permettra de mieux comprendre l'invention, les caractéristiques qu'elle présente et les avantages qu'elle est susceptible de procurer :
Fig. 1 est une coupe illustrant le panier d'une centrifugeuse à axe vertical pourvue du dispositif de débatissage comportant un tube en forme de tore en position dégonflée.
Fig. 2 est une vue semblable à celle de fig. 1, mais montrant le tube souple et étanche sous pression pour le déplacement de la toile filtrante en vue de casser la couche solide.
Fig. 3 est une coupe partielle agrandie représentant le dispositif de débatissage avant sa mise sous pression.
Fig. 4 est une vue semblable à celle de fig. 3 mais illustrant le dispositif de débatissage mis sous pression pour casser la couche solide.
Fig. 5 est une vue en perspective illustrant une variante du tube souple et étanche suivant l'invention.
Fig. 6 et 7 sont des coupes représentant une variante du dispositif de débatissage qui est destiné aux machines à axe horizontal et dont le tube souple et étanche est disposé en hélice.
Fig. 8 et 9 sont des coupes montrant une enveloppe étanche pour la protection du dispositif de débatissage contre les produits chimiques.

On a représenté en fig. 1 à 4 un panier 1 d'une centrifugeuse à axe vertical en soi connue. Le panier 1 comporte un fond 1a solidaire d'une calandre verticale 1b dont la périphérie supérieure est bordée par une couronne 1c parallèle au fond et orientée en direction du milieu dudit panier.

Le fond 1a est percé à proximité de son centre de trous débouchants 1d permettant l'évacuation du produit solide. La calandre 1b est percée à la manière connue d'une multitude de trous 1e permettant l'évacuation de la phase liquide contenue dans la substance à traiter.

A l'intérieur du panier 1 et contre la calandre 1b est placée une première toile ou une grille 2 à large maille. Cette dernière est d'une hauteur équivalente à celle prévue entre le fond 1a et la couronne 1c du panier 1. Sur la toile ou grille 2 est placé un dispositif de débatissage 3 constitué d'un tube étanche 3a en forme de tore qui est réalisé en une matière telle que du plastique élastique ou déformable.

Le dispositif de débatissage 3 est recouvert d'une seconde toile ou grille 4 identique à la première mais d'une surface plus importante.

La seconde toile ou grille 4 est recouverte d'une autre toile filtrante 5 à maille fine dont la surface est équivalente à celle 4.

On note que les toiles 2, 4 et 5 sont fixées dans la partie supérieure de la calandre 1b juste en dessous de la couronne 1c, tandis que les toiles 4 et 5 sont solidaires du fond 1a au niveau des trous 1d. La toile 2 à large maille est placée uniquement contre la calandre 1b.

Le dispositif de débatissage 3 comprend un tube souple 3a en forme de tore pourvu d'un conduit 3d qui est raccordé par l'intermédiaire d'un conduit à une source de gaz sous pression au moyen d'une vanne tournante non représentée évitant l'arrêt de la centrifugeuse.

Le tube souple 3a est placé à l'intérieur du panier 1 à une certaine distance de la calandre 1b du fait de la toile ou grille 2 à maille large. Le tube souple 3a est d'une surface inférieure à celle de la calandre 1b lorsqu'il est en position de repos afin de laisser circuler le liquide extrait de la substance à traiter lors de la centrifugation.

En effet le liquide traverse la toile à maille fine 5, puis la seconde toile ou grille 4 à maille large pour venir glisser sur le tube 3a pour le contourner au niveau de ses extrémités supérieure et inférieure en vue d'être évacué par les trous 1e ménagés dans la calandre 1b. La première toile ou grille 2 à maille large évite au tube 3a sous l'effet de la force centrifuge de venir boucher les trous 1e de la calandre et de laisser une libre circulation au liquide en vue de son évacuation.

En fig. 3 on a représenté une partie de la calandre 1b du panier 1 sur laquelle est retenu après centrifugation le produit solide décanté 6 constituant par exemple soit le gâteau, soit la couche résiduelle. Le solide décanté 6 vient se plaquer sur la toile filtrante 5.

En fig. 4 on a montré le dispositif de débatissage 3 sous pression, c'est-à-dire que le tube 3a est rempli d'un gaz sous pression, ce qui permet de pousser la toile ou grille 4 à maille large et la toile filtrante 5 vers le centre du panier 1 qui est entraîné en rotation pour casser en morceaux le produit solide décanté 6 en vue de son élimination par les trous 1d (fig. 2).

En fig. 5 on a représenté une première variante du dispositif de débatissage 3 qui comprend un tube 3'a placé à l'intérieur de la centrifugeuse à proximité soit du fond 1a, soit de la couronne 1c de la calandre 1b.

Le tube souple 3'a présente une forme de C fermé à ses extrémités et dont le pourtour est solidaire de plusieurs poches verticales 3'b régulièrement espacées.

Le tube souple 3'a est placé à l'intérieur du panier 1 de manière que les poches 3'b s'étendent verticalement et parallèlement à la calandre 1b. L'une des extrémités du tube 3'a comporte un raccord 3'b qui est relié à une source de gaz sous pression au moyen d'une vanne tournante non représentée pour fonctionner de la même manière que le tube 3a montré en fig. 3 et 4.

Lorsque le dispositif 3 est placé de manière que le tube 3'a soit disposé à proximité de la couronne 1c de la calandre 1b, l'opérateur est obligé d'arrêter la centrifugeuse pour brancher le raccord 3'd à l'alimentation de gaz sous pression. Ainsi l'élimination du produit solide décanté est obtenue à l'arrêt de la même manière que précédemment (en fig. 3 et 4).

On note que le tube souple 3'a en forme de C et ses poches verticales 3'b sont entre la première toile ou grille 2 et la seconde toile ou grille 4 de la même manière que pour le tube souple 3a.

On a représenté en fig. 6 et 7 une seconde variante du dispositif de débatissage 3 qui est plus particulièrement destiné aux centrifugeuses à axe horizontal.

La centrifugeuse à axe horizontal comporte un panier 1' connu en soi pourvu d'un fond 1'a placé dans un plan vertical, d'une calandre horizontale 1'b dont la périphérie opposée au fond 1a est bordée par une couronne 1'c pourvue d'un alésage interne 1'd. La calandre 1'b est percée à la manière connu d'une multitude de trous 1'e permettant l'évacuation de la phase liquide contenue dans la substance à traiter.

A l'intérieur du panier 1' et contre la calandre 1'b est placée la première toile ou grille 2 à maille large. Sur la toile 2 est disposé le dispositif de débatissage 3 comportant un tube souple 3''a fermé à ses deux extrémités libres. Ce dernier est placé en hélice, mais il peut également être disposé en sinusoïde.

Le tube souple 3''a est recouvert de la seconde toile ou grille 4 qui est elle même recouverte de la toile filtrante 5 à maille fine.

Le tube souple 3''a est également raccordé à une source de gaz sous pression pour casser la couche solide décantée 6 comme montré en fig. 3 et 4.

Les toiles 2, 4 et 5 sont fixées à l'intérieur du panier 1' sur le fond 1'a et sur la couronne 1'c pour permettre lors de l'injection du gaz sous pression dans le tube 3''a le déplacement des toiles 4 et 5 au niveau de l'alésage interne 1'd de la couronne 1'c afin que le produit solide 6 puisse déborder à l'extérieur du panier 1 lorsque le panier tourne à très faible vitesse (fig. 7).

Un couteau 1'f représenté en traits mixtes permet, lorsque le solide essoré 6 est cassé ou fragmenté, d'être dirigé à l'extérieur du panier 1' lorsque le panier 1 est entraîné en rotation.

Le couteau 1'f est constitué d'une lame souple afin de ne pas détériorer la toile filtrante 5.

En fig. 8 et 9 on a représenté une enveloppe étanche 7 résistant à l'agressivité des produits chimiques pour protéger les tubes 3a, 3'a, 3''a ou les poches 3'b. Les tubes 3a, 3'a, 3''a ou les poches 3'b sont introduites à l'intérieur d'une enveloppe 7 correspondante réalisée en une matière plastique renforcée. L'enveloppe 7 est d'une dimension plus grande que celles des tubes 3a, 3'a, 3''a et/ou les poches 3'b pour permettre la déformation de ces derniers lors de l'injection d'un gaz sous pression.

## Revendications

1. Dispositif pour le débatissage de ta couche solide décantée retenue contre la toile filtrante d'un panier de centrifugeuse à axe horizontal ou vertical après centrifugation de la substance à traiter, du genre comportant un élément souple et déformable élastiquement, raccordé à une source de gaz sous pression, pour casser le gâteau et/ou la couche résiduelle par un effet de poussée, caractérisé en ce qu'il comprend une première toile ou grille (2) à maille large qui est en appui contre la calandre (1b, 1'b) du panier (1, 1'), au moins un tube souple étanche (3a, 3'a, 3''a) raccordé à une source de gaz sous pression qui est contre la première toile ou grille (2), une seconde toile ou grille (4) identique à la première recouvrant le tube (3a, 3'a, 3''a) pour que ce dernier soit pris en sandwich entre la première toile ou grille (2) et la seconde toile ou grille (4), et une toile filtrante (5) à maille fine venant recouvrir la seconde toile ou grille (4).

2. Dispositif suivant la revendication 1, caractérisé en ce que la surface du tube souple 3a, 3'a, 3''a) au repos est inférieure à celle de la calandre (1b, 1'b) du panier (1, 1').

3. Dispositif suivant la revendication 1, caractérisé en ce que le tube souple (3a, 3'a, 3''a) comporte un raccord (3d, 3'd, 3''d) qui est relié à une source de gaz sous pression.

4. Dispositif suivant la revendication 1, caractérisé en ce que le tube souple (3a) présente la forme d'un tore.

5. Dispositif suivant la revendication 1, caractérisé en ce qu'il comprend un tube souple (3'a) présentant la forme d'un C fermé à ses extrémités, qui est solidaire sur sa périphérie de poches verticales (3'b) régulièrement espacées, l'ensemble étant placé entre la première toile ou grille (2) et la seconde toile ou grille (4) à maille large de manière que les poches (3'b) s'étendent verticalement et parallèlement à la calandre (1b) du panier (1).

6. Dispositif suivant la revendication 1, caractérisé en ce qu'il comprend un tube souple (3''a) fermé à ses deux extrémités libres et disposé en hélice entre la première toile ou grilles (2) et la seconde toile ou grille (4).

7. Dispositif suivant la revendication 1, caractérisé en ce que le tube souple (3''a) est disposé en sinusoïde.

8. Dispositif suivant la revendication 1, caractérisé en ce que le tube souple (3a, 3'a, 3''a) et les poches (3'b) sont réalisés en une matière plastique étanche résistante aux substances à traiter.

9. Dispositif suivant la revendication 1, caractérisé en ce que le tube souple (3a , 3'a, 3''a) est placé dans une poche étanche (7) résistant à l'agressivité des produits chimiques.

10. Dispositif suivant la revendication 9, caractérisé en ce que la poche (7) est d'une dimension plus grande que celle des tubes (3a, 3'a, 3''a) et/ou des poches (3'b).

11. Dispositif suivant la revendication 1, caractérisé en ce que l'une des extrémités de la première toile ou grille (2), de la seconde toile ou grille (4) et de la toile filtrante (5) sont fixées dans la partie supérieure de la calandre (1b) juste en dessous de la couronne (1c) tandis que les extrémités opposées de la seconde toi le ou grille (4) et de la toile filtrante (5) à maille fine sont solidaires du fond (1a) à proximité des trous (1d) du panier (1) d'une centrifugeuse à axe vertical.

12. Dispositif suivant la revendication 11, caractérisé en ce que les surfaces de la seconde toile ou grille (4) et de la toile filtrante (5) sont supérieures à celle de la calandre (1b) du panier (1).

13. Dispositif suivant la revendication 1, caractérisé en ce que les extrémités des toi les (2 et 4) et de la toile filtrante (5) sont fixées à l'intérieur du panier (1') au même niveau que l'alésage interne (1'd) de la couronne (1'c) d'une centrifugeuse à axe horizontal.

## Claims

1. A device for removing the decanted solid layer retained against the filter cloth of the basket of a centrifuge with a horizontal or vertical axis after centrifuging the substance to be treated, of the type comprising a flexible, elastically deformable element, connected to a pressurised gas source, to break up the cake and/or the residual layer by a thrust effect, characterised in that it comprises a first wide-meshed cloth or grill (2) which bears against the calender (1b, 1'b) of the basket (1, 1'), at least one flexible hermetic tube (3a, 3'a, 3''a), connected to a pressurised gas source, which lies against the first cloth or grill (2), a second cloth or grill (4) identical to the first covering the tube (3a, 3'a, 3''a) so that the latter is sandwiched between the first cloth or grill (2) and the second cloth or grill (4), and a fine-meshed filter cloth (5) covering the second cloth or grill (4).

2. A device according to Claim 1, characterised in that the surface of the flexible tube (3a, 3'a, 3''a) at rest is smaller than that of the calender (1b, 1'b) of the basket (1, 1').

3. A device according to Claim 1, characterised in that the flexible tube (3a, 3'a, 3''a) comprises a connector (3d, 3'd, 3''d) which is connected to a pressurised gas source.

4. A device according to Claim 1, characterised in that the flexible tube (3a) is in the form of a torus.

5. A device according to Claim 1, characterised in that it comprises a flexible tube (3'a) in the shape of a C closed at its ends, which is integral on its periphery with regularly-spaced vertical pockets (3'b), the entire unit being placed between the first cloth or grill (2) and the second wide-meshed cloth or grill (4) such that the pockets (3'b) extend vertically and parallel to the calender (1b) of the basket (1).

6. A device according to Claim 1, characterised in that it comprises a flexible tube (3''a) closed at its two free ends and arranged in a helix between the first cloth or grill (2) and the second cloth or grill (4).

7. A device according to Claim 1, characterised in that the flexible tube (3''a) is arranged sinusoidally.

8. A device according to Claim 1, characterised in that the flexible tube (3a, 3'a, 3''a) and the pockets (3'b) are made of a hermetic plastics material resistant to the substances to be treated.

9. A device according to Claim 1, characterised in that the flexible tube (3a, 3'a, 3''a) is placed in a hermetic pocket (7) which is resistant to the aggression of the chemical products.

10. A device according to Claim 9, characterised in that the pocket (7) is of a larger size than that of the tubes (3a, 3'a, 3''a) and/or of the pockets (3'b).

11. A device according to Claim 1, characterised in that one of the ends of the first cloth or grill (2), of the second cloth or grill (4) and of the filter cloth (5) are fixed into the upper part of the calender (1b) just below the crown (1c), whilst the opposite ends of the second cloth or grill (4) and of the fine-meshed filter cloth (5) are integral with the bottom (1a) close to the holes (1d) in the basket (1) of a centrifuge having a vertical axis.

12. A device according to Claim 11, characterised in that the surfaces of the second cloth or grill (4) and of the filter cloth (5) are larger than that of the calender (1b) of the basket (1).

13. A device according to Claim 1, characterised in that the ends of the cloths (2 and 4) and of the filter cloth (5) are fixed into the basket (1') at the same level as the internal bore (1'd) of the crown (1'c) of a centrifuge having a horizontal axis.

## Patentansprüche

1. Vorrichtung zum Ablösen der dekantierten Feststoffschicht, die von dem Filtersieb einer Zentrifugentrommel mit horizontaler oder vertikaler Achse nach dem Zentrifugieren der zu behandelnden Substanz zurückgehalten wird, wobei die Vorrichtung ein weiches und elastisch deformierbares Element aufweist, das mit einer Quelle für ein mit Druck beaufschlagtes Gas verbunden ist, um den Kuchen und/oder die Grundschicht mittels Stoßeinwirkung zu zerbrechen, dadurch gekennzeichnet,
daß sie ein erstes Sieb oder Gitter (2) mit großer Maschenweite, das gegen den Kalander (1b,1'b) der Trommel (1,1') in Anlage ist, mindestens ein dichtes weiches Rohr (3a,3'a,3''a), das mit einer Quelle für das druckbeaufschlagte Gas verbunden ist und gegen das erste Sieb oder Gitter (2) anlegt, ein mit dem ersten identisches, zweites Sieb oder Gitter (4), das das Rohr (3a,3'a,3''a) bedeckt, damit letzteres sandwichartig zwischen dem ersten Sieb oder Gitter (2) und dem zweiten Sieb oder Gitter (4) zu liegen kommt, und ein Filtersieb (5) mit feiner Maschenweite, das das zweite Sieb oder Gitter (4) bedeckt, aufweist.

2. Vorrichtung nach Anspruch 1,
dadurch gekennzeichnet,
daß die Oberfläche des weichen Rohres (3a,3'a,3''a) im Ruhezustand kleiner ist als diejenige des Kalanders (1b,1'b) der Trommel (1,1').

3. Vorrichtung nach Anspruch 1,
dadurch gekennzeichnet,
daß das weiche Rohr (3a,3'a,3''a) ein Verbindungsstück (3d,3'd,3''d) besitzt, das mit einer Quelle für das mit Druck beaufschlagte Gas verbunden ist.

4. Vorrichtung nach Anspruch 1,
dadurch gekennzeichnet,
daß das weiche Rohr (3a) die Form einer Ringfläche besitzt.

5. Vorrichtung nach Anspruch 1,
dadurch gekennzeichnet,
daß sie ein weiches Rohr (3'a) aufweist, das die Form eines an seinen Enden verschlossenen großen Zeh besitzt und an seinem Umfang mit gleichmäßig beabstandeten vertikalen Taschen (3'b) verbunden ist, wobei die Einheit zwischen dem ersten Sieb oder Gitter (2) und dem zweiten Sieb oder Gitter (4) mit großer Naschenweite derart plaziert ist, daß sich die Taschen (3'b) vertikal und parallel zum Kalander (1b) der Trommel (1) erstrecken.

6. Vorrichtung nach Anspruch 1,
dadurch gekennzeichnet,
daß sie ein weiches Rohr (3''a) aufweist, das an seinen beiden freien Enden verschlossen ist und helixartig zwischen dem ersten Sieb oder Gitter (2) und dem zweiten Sieb oder Gitter (4) angeordnet ist.

7. Vorrichtung nach Anspruch 1,
dadurch gekennzeichnet,
daß das weiche Rohr (3''a) sinusförmig angeordnet ist.

8. Vorrichtung nach Anspruch 1,
dadurch gekennzeichnet,
daß das weiche Rohr (3a,3'a,3''a) und die Taschen (3'b) aus einem gegenüber den zu behandelnden Substanzen resistenten, dichten Kunststoffmaterial gefertigt sind.

9. Vorrichtung nach Anspruch 1,
dadurch gekennzeichnet,
daß das weiche Rohr (3a,3'a,3''a) in einer gegenüber den Angriffen von chemischen Produkten resistenten, dichten Tasche (7) angeordnet ist.

10. Vorrichtung nach Anspruch 9,
dadurch gekennzeichnet,
daß die Tasche (7) größer dimensioniert ist als die Rohre (3a,3'a,3''a) und/oder die Taschen (3'b).

11. Vorrichtung nach Anspruch 1,
dadurch gekennzeichnet,
daß eines der Enden des ersten Siebes oder des Gitters (2), des zweiten Siebes oder Gitters (4) und des Filtersiebes (5) im oberen Bereich des Kalanders (1b) direkt unter dem Kranz (1c) befestigt sind, während die gegenüberliegenden Enden des zweiten Siebes oder Gitters (4) und des Filtersiebes (5) mit feiner Maschenweite mit dem Boden (1a) in der Nähe der Löcher (1d) der Trommel (1) einer Zentrifuge mit vertikaler Achse verbunden sind.

12. Vorrichtung nach Anspruch 11,
dadurch gekennzeichnet,
daß die Oberflächen des zweiten Siebes oder Gitters (4) und des Filtersiebes (5) größer sind als diejenige des Kalanders (1b) der Trommel (1).

13. Vorrichtung nach Anspruch 1,
dadurch gekennzeichnet,
daß die Enden der Siebe (2 und 4) und des Filtersiebes (5) im Inneren der Trommel (1') im Bereich der Innenbohrung (1'd) des Kranzes (1'c) einer Zentrifuge mit horizontaler Achse befestigt sind.
